# EUROPÄISCHE PATENTSCHRIFT

(11) **EP 0 582 780 B1**
(45) Veröffentlichungstag und Bekanntmachung des Hinweises auf die Patenterteilung: **01.10.1997**
(21) Anmeldenummer: 93106621.1
(22) Anmeldetag: 22.04.1993
(51) Int. Cl.: F25D 23/06, F25D 25/02, A47B 96/06

(54) **Möbel mit Tragteilen für in den Innenraum des Möbels einbringbare Zwischenböden**
Piece of furniture with supporting elements for intermediate floors introducible into the innerspace of the piece of furniture
Meuble comprenant des éléments porteurs pour étagères à introduire dans l'espace intérieur du meuble

(30) Priorität: 11.08.1992 DE 4226603
(43) Veröffentlichungstag der Anmeldung: 16.02.1994
(73) Patentinhaber: BOSCH-SIEMENS HAUSGERÄTE GmbH, 81669 München (DE)
(72) Erfinder: Ballarin, Jürgen, Dipl.-Ing. (FH), W-7928 Giengen (DE); Janssen, Hans, W-7928 Giengen (DE); Reichel, Werner, Dipl.-Ing. (FH), W-7920 Heidenheim-Oggenhausen (DE)

(56) Entgegenhaltungen:
- DE-B- 1 014 391
- DE-U- 1 962 946
- DE-U- 8 535 333
- FR-A- 1 580 374
- FR-A- 2 297 589
- GB-A- 1 540 224
- US-A- 1 918 457
- US-A- 2 308 330
- US-A- 4 646 998
- US-A- 4 732 358
- US-A- 4 735 325
- US-A- 4 819 901
- US-A- 4 909 465

## Beschreibung

Die Erfindung betrifft ein Möbel bzw. ein Kühl möbel mit in seinem Innenraum angeordneten Ablagen, die an ihren Rändern von Tragteilen gestützt sind, dessen stützende Abschnitte die Ablagen aufgrund Ihres Gewichtes formschlüssig in und gegen ihre Einschubrichtung in den Innenraum halten.

Tragteile dieser Art werden häufig zur Abstützung von den Innenraum eines Möbels in einzelne Fächer unterteilende Ablagen verwendet, da einerseits deren Anbringung an den Wänden des Innenraums in den meisten Fällen auf einfache Weise gelöst werden kann und andererseits solche Tragteile den Stauraum des Innenraums nur vernachlässigbar schmälern. Jedoch kann es bei unvorsichtiger Vorgehensweise beim Be- und Entladen des Innenraumes vorkommen, daß eine der Ablagen von den sie stützenden, vorwiegend den im hinteren Bereich des Innenraums angeordneten Tragteilen rutscht und die Ablage zusammen mit dem auf ihr abgestellten Kühlgut auf eine darunterliegende Ablage fällt. Zur Lösung eines derartigen Problems. für eine gitterförmige Ablage, wurde in der DE-PS 10 14 391 ein Tragteil vorgeschlagen, dessen die Ablage stützender Teil im wesentlichen aus einem Hohlzylinder gebildet ist, wobei der der Ablage zugewandte Bereich seiner Wandung eine in Richtung seiner Längsachse verlaufende Ausnehmung aufweist. über diese Ausnehmung sind die den Tragteilen zugeordneten, vorderen seitlichen Endabschnitte der rahmenartig eingefaßten Ablage unter elastischer Verformung der verbliebenen Wandung in eine ebenso durch die verbliebene Wandung gebildete schalenartige Aufnahme einbringbar. Innerhalb der schalenartigen Aufnahme sind die Endabschnitte, die bedingt durch eine derartige Konstruktion mit Spiel zu den verbliebenen Wandungen angeordnet sind, lose gehalten.

Eine andere Form von Tragelementen zur Abstützung von Zwischenböden ist aus dem DE-U-8 535 333 bekannt. Diese Art von Tragelementen sind einerseits durch im Rückwandbereich des Innenraums eines Kühlgerätes senkrecht angeordnete Leisten mit übereinander liegenden Nuten und andererseits durch im türnahen Bereich von den Seitenwänden vorspringenden Nocken gebildet. Während die Nocken die Ablagen im türnahen Bereich ihrer seitlichen Ränder untergreifen, nehmen die in den senkrecht angeordneten Leisten vorgesehenen Nuten die rückwertigen seitlichen Ränder der Ablage zur Abstützung auf. Um zu verhindern, daß die Ablagen in ihrer von den Tragelementen gestützten Stellung in horizontaler Richtung verrutschen können, sind die Nocken an ihrer, den Leisten zugewandten Rückseite von an den seitlichen Rändern der Ablagen vorgesehenen Rasten hintergriffen.

Eine weitere Ausführungsart von Tragelementen ist aus der US-A-1 918 457 bekannt und zum Einsatz in Kühlgeräten vorgesehenen. Die in dieser Entgegenhaltung geoffenbarten Tragelemente sind als winkelartig abgebogene Traghaken ausgebildet, welche zur Abstützung einer gitterförmigen Ablage einerseits an der Rückwand des Kühlqeräte-Innenraums und andererseits im türnahen Bereich der Seitenwände angeordnet sind. Zur Abstützung der gitterförmigen Ablage ist dann diese mit ihrem umlaufenden Drahttragrahmen in die winkelförmig abgebogenen Tragelemente eingehängt, wobei zur Vermeidung von Klappergeräuschen Elemente an den Tragelementen vorgesehen sind, welche die gitterförmige Ablage im wesentlichen spielfrei über ihrer eigentlichen Auflage, nämlich am horizontalen Abschnitt der winkelförmig abgebogenene Tragelemente halten.

Der Erfindung liegt die Aufgabe zugrunde, mit einfachen konstruktiven Maßnahmen die aus dem Stand der Technik bekannten Halterungen für die Ablagen zu verbessern.

Diese Aufgabe wird gemäß der Erfindung dadurch gelöst, daß die Tragteile an den Seitenwänden des Innenraums vorgesehen sind und die stützenden Abschnitte in an der Unterseite der Ablage angeordnete Ausnehmungen formschlüssig eingreifen und daß Mittel vorgesehen sind, die auf die Ablagen im Bereich der Tragteile eine zusätzliche, die formschlüssige Verbindung unterstützende und kraftschlüssig sichernde Kraft ausüben.

Durch die erfindungsgemäße Lösung ist der sich an den Tragteilen abstützende Zwischenboden sowohl in, als auch gegen seine Einschubrichtung in den Innenraum des Möbels lagestabil umpositioniert. Gleichzeitig ist durch die Anordnung der Tragteile an den Seitenwänden für die Zwischenböden eine besonders sichere Fürhung erreicht, die es trotzdem zuläßt, daß die Zwischenböden leicht aus dem Innenraum des Möbels entnehmbar sind. Darüberhinaus ist durch die kraftschlüssige Sicherung der formschlüssigen Ver-bindung zwischen den Tragteilen und den Zwischenböden sichergestellt, daß die form-schlüssig miteinander verbundenen Teile stets definiert zusammengefügt und spielfrei zusammengehalten sind, wobei die den formschlüssigen Verbund unterstützende, zusätzliche Kraft entsprechend den Anforderungen angepaßt werden kann.

Eine besonders gute Verbindung zwischen Tragteil und Ablage ergibt sich, wenn nach einer weiteren bevorzugten Ausführungsform des Gegenstandes der Erfindung vorgesehen ist, daß die Mittel zur Ausübung der zusätzlichen Kraft als ein am Tragteil angeordneter Kraftspeicher ausgebildet ist.

Nach einer weiteren vorteilhaften Ausgestaltung des Gegenstandes der Erfindung ist vorgesehen, daß der Kraftspeicher durch als horizontal voneinander beabstandete, federnde Zungen ausgebildet ist, welche an einer vom freien Ende des stützenden Abschnitts abgewandten und im wesentlichen senkrecht zu diesem angeordneten Wand von dem stützenden Abschnitt abgekehrter Zungenwurzel mitangeformt sind.

Neben ihrer einstückigen Ausführung zeichnet sich die Lösung durch eine doppelte Krafteinleitung auf die Ablage aus, wodurch jede einzelne als Kraftspeicher dienende Zunge unter Zugrundelegung der erforderlichen Verbindungskraft entsprechend der Kraftaufteilung schwächer ausgeführt werden kann.

Gemäß einer weiteren bevorzugten Ausführungform des Gegenstandes der Erfindung ist vorgesehen, daß die federnden Zungen zwei Zonen aufweisen, von denen der ihrer Wurzel zugewandte, längere Zonen von der Wand weggerichtet ist, während der sich daran anschließende kürzere Zone zur Wand hin abgewinkelt ist.

Der Vorteil einer solchen Lösung liegt darin, daß auf einfache Weise ein Kraftspeicher geschaffen ist, der neben unterschiedlichen Wirkrichtungen auch unterschiedlich hohe Kräfte abzugeben vermag.

Entsprechend einer weiteren bevorzugten Ausführungsform des Gegenstandes der Erfindung ist vorgesehen, daß die zur Wand hin abgebogene Zone hinsichtlich einer Vertikalen eine stärkere Abwinklung als die der Zungenwurzel zugekehrte Zone aufweist.

Der Vorteil einer solchen Lösung liegt darin, daß die Zunge eine Doppelfunktion erfüllt, nämlich dahingehend, daß ihr längerer, steiler zu einer Vertikalen angeordneter Abschnitt als Aufgleitschräge für die Ablage auf den stützenden Teil des Tragteiles dient, während ihr kürzerer Abschnitt die Halterung der Ablage auf dem Tragteil übernimmt und zugleich die auftretenden Breitentoleranzen von Ablagen bzw. Innenraum ausgleicht.

Auf besonders einfache Weise wird der Federweg für die Zungen geschaffen, ohne die Abmessungen des Tragteiles vergrößern zu müssen, wenn nach einer weiteren vorteilhaften Ausgestaltung des Gegenstandes der Erfindung vorgesehen ist, daß die Wand im Bereich der Zungen mit Freisparungen ausgestattet ist, in die die Zungen bei Belastung eintauchen.

Besonders sicher geführt und trotzdem leicht entnehmbar aus dem Innenraum eines Möbels sind Ablagen, wenn nach einer weiteren bevorzugten Ausführungsform des Gegenstandes der Erfindung vorgesehen ist, daß das die formschlüssige Verbindung in und gegen die Einschubrichtung der Ablage in den Innenraum bewirkende Tragteil im Bereich der Öffnung des Innenraums an dessen Seitenwänden angeordnet ist.

Die Erfindung ist in der nachfolgenden Beschreibung am Beispiel eines in der Zeichnung vereinfacht dargestellten Haushalts-Kühlschranks erläutert. Es zeigen:
- Fig. 1: einen Kühlschrank bei geöffneter Tür, dessen Innenraum mit übereinander angeordneten, einzelne Fächer bildende Ablagen unterteilt ist. deren seitliche Ränder auf an beiden Seitenwänden des Innenraums vorgesehenen, in Aufnahmen eingebrachten, unterschiedlich ausgebildeten Tragteilen ruhen, in raumbildlicher Darstellung von vorne,
- Fig. 2: in perspektivischer Ansicht von oben die unterschiedlich ausgebildeten, hier nur an einem seitlichen Rand der Ablage dargestellten Tragteile. von denen das im Vordergrund gezeigte im Bereich der Öffnung des Innenraums angeordnet ist, während das einen seitlichen Randabschnitt der Ablage zwischen sich aufnehmende Tragteil im Bereich der Rückwand des Innenraumes liegt, in etwa in natürlichem Maßstab,
- Fig 3: in natürlichem Maßstab das im Bereich der Öffnung des Innenraums angeordnete, in eine Aufnahme an den Seitenwänden eingebrachte Tragteil mit dem ihm zugeordneten seitlichen Randabschnitt der Ablage, gemäß der Schnittlinie III-III und
- Fig. 4: in natürlichem Maßstab das im Bereich der Rückwand angeordnete Tragteil den von ihm aufgenommenen Randabschnitt der Ablage gemäß der Schnittlinie IV-IV.

In Fig. 1 ist ein Haushaltskühlschrank 10 dargestellt, der ein wärmeisoliertes Gehäuse 11 aufweist, dessen Innenraum durch einen, durch Tiefziehen einer Kunststoffplatine erzeugten Kühlgutbehälter gebildet und mit einer Tür 12 verschließbar ist. Der Innenraum des Gehäuses 11 ist an seinen Seitenwänden 13 mit Aufnahmen 14 ausgestattet, welche im Bereich der Öffnung und im rückwärtigen Bereich des Innenraums in einer senkrechten Reihe, in gleichen Abständen zueinander angeordnet sind. Die Aufnahmen 14, die beispielsweise wie im vorliegenden Fall, an die Seitenwände 13 in Form eines tiefgezogenen Napfes mit ovalem Querschnitt mit angeformt sind, dienen zur Halterung von unterschiedlich gestalteten Tragteilen 20 und 40, die auf ihrer den Aufnahmen 14 zugewandten Seite mit einem für beide Tragteile gleich gestalteten, zu den ovalen Aufnahmen 14 konturengleich ausgebildeten, als Hohlzapfen 21 ausgeführten Befestigungselement ausgestattet sind. Die Außenkontur der Zapfen 21 ist dabei der Innenkontur der Aufnahmen 14 in der Weise angepaßt, daß die Zapfen 21 einerseits reibschlüssig in den Aufnahmen 14 gehalten sind und andererseits infolge der Konturenanpassung zudem gewährleistet ist, daß die Tragteile 20 und 40 in den Aufnahmen 14 formschlüssig gegen Verdrehung in der Ebene der Seitenwände 13 gesichert sind.

Von den unterschiedlich gestalteten Tragteilen 20 und 40 sind die mit den Bezugszeichen 20 versehenen Tragteile nahe der Öffnung des Innenraums angeordnet, während die Tragteile 40 im rückwärtigen Bereich des Innenraums liegen.

Wie sowohl Fig. 2 als auch Fig. 3 zeigt, ist das Tragteil 20 auf der von den Aufnahmen 14 abgewandten Stirnseite seines Zapfens 21 mit einem im wesentlichen einen T-förmigen Querschnitt aufweisenden Stützelement 22 ausgestattet, dessen T-förmiges Profil gegenüber seiner Normallage um 90° gedreht ist, so daß dessen üblicherweise vertikal angeordneter Schenkel horizontal verläuft. In dieser Lage dient der horizontal verlaufende Schenkel als Tragfläche 23 für eine weiter unten näher erläuterte Ablage, während der andere, senkrecht zur Längsachse des Zapfens 21 angeordnete Schenkel, als eine den Zapfen 21 stirnseitig begrenzende Wand 24 ausgebildet ist, die von dem als Tragfläche 23 ausgebildeten, stüzenden Abschnitt in zwei unterschiedlich hohe Abschnitte 25 und 26 unterteilt ist, wobei der Zapfen 21 hauptsächlich im Bereich des höheren Abschnittes 26 der Wand 24 angeordnet ist. Die Wand 24 dient dabei auf ihrer dem freien Ende des Zapfens 21 zugekehrten Seite als eine die Einschubtiefe des Zapfens 21 in die Aufnahme 14 begrenzende Anschlagfläche.

Über der Tragfläche 23 am freien Ende des höheren Abschnitts 26, an dessen seitlichen Rändern, sind horizontal voneinander beabstandete Kraftspeicher in Form von federnden Zungen 27 angeordnet, deren Wurzeln 28 an den höheren Abschnitt 26 mit angeformt sind. Die Körper der Zungen 27 weisen im wesentlichen zwei durch eine, etwa auf halber Höhe des höheren Abschnitts 26 liegenden Krümmung 29 hervorgerufene Zonen auf, von denen eine erste, länger ausgeführte, vom Abschnitt 26 weggekrümmt ist, und einen spitzen Winkel zwischen sich und diesem einschließt. Die zweite Zone der Zungen 27, die sich an die Krümmung 29 anschließt und sich bis hin zu deren Spitze 30 erstreckt, die mit Abstand über der Tragfläche 23 angeordnet ist. schließt einen stumpfen Winkel zwischen sich und der ersten Zone ein und ist zur Wand 24 hin abgewinkelt, wobei die zur Wand 24 hin abgewinkelte Zone hinsichtlich einer durch die Krümmung 29 verlaufenden Vertikalen einen größeren Zwischenwinkel als die der Zungenwurzel zugekehrte Zone aufweist.

Die Wand 24 ist an ihrem höheren Abschnitt 26. im Bereich um die Zungen 27, beginnend bei deren Wurzel 28 bis hin zur Tragfläche 23, mit einer als Federweg für die Zungen 27 dienenden Freisparung 31 ausgestattet, in die die Zungen 27 bei deren Belastung eintauchen (siehe hierzu insbesondere Fig. 2).

Wie bereits erwähnt und aus Fig. 1 ersichtlich ist, sind die anderen Tragteile 40 im rückwärtigen Bereich des Innenraums mit Abstand zu dessen Rückwand angeordnet und wie Fig. 2 zeigt, mit dem gleichen Zapfen 21 ausgestattet wie die Tragteile 20. Entsprechend dem Tragteil 20 weist der Zapfen 21 des Tragteils 40 auf seiner den Aufnahmen 14 abgekehrten Stirnseite eine senkrecht zu seiner Längsachse angeordnete, parallel mit ihrer Längskante zur längeren Seite des Ovals verlaufende Wand 41 auf, die gleichermaßen wie die Wand 24 beim Tragteil 20, als eine die Einschubtiefe des Zapfens 21 in die Aufnahme 14 begrenzende Anschlagfläche dient. Senkrecht von der Wand 41 zweigen zwei in Draufsicht trapezförmig ausgebildete, im parallelen Abstand einander gegenüberliegende, einen Zwischenraum bildende Platten 42 und 43 ab, deren Basis mit der Wand 41 auf ihrer Verbindungsseite mit den Zapfen 21 bündig abschließt. Beide Platten 42 und 43 sind auf ihrer dem Tragteil 20 abgekehrten Seite mit einer quaderförmigen Stirnwand 44 abgeschlossen, die sowohl mit den beiden Platten 42 und 43 als auch mit der Wand 41 verbunden ist. Im Abstand zur Stirnwand 41, innerhalb des durch die Platten 42 und 43 gebildeten Zwischenraums ist an der höher liegenden Platte 43 ein im Querschnitt halbkreisförmiger Wulst 45 vorgesehen, dessen Längsachse parallel zu der Stirnwand 44 verläuft und dessen freies Ende in den Zwischenraum ragt. Die tiefer liegende Platte 42 ist auf ihrer der Stirnwand 44 gegenüberliegenden Seite mit einem Fortsatz 46 ausgestattet, der über die Länge der Wand 41 und der höher liegenden Platte 43 hinausragt und der höhengleich eine durchgehende Tragfläche bildend an die tiefer liegende Platte 42 angeschlossen und mit dieser verbunden ist.

Wie insbesondere aus Fig. 1 hervorgeht, dienen die Tragteile 20 und 40 zur Abstützung von in unterschiedlichen Höhenlagen in den Innenraum eines Kühlgerätes eingebrachte Ablagen 50, die an ihren seitlichen Rändern im Bereich der Öffnung des Innenraums an dessen Seitenwänden 13 von den mit 20 bezeichneten und im rückwärtigen Bereich, nahe der Rückwand von den Tragteilen 40 gestützt sind. Die Ablagen 50 können, wenn es sich wie in diesem Ausführungsbeispiel um Ablagen aus Glas handelt, mit einem deren Ränder einfassenden Rahmen 51 ausgestattet sein, an dessen seitlichen, als Schenkel 52 ausgebildeten Rahmenabschnitte die Tragflächen der Tragteile 20 und 40 eingreifen, wobei die Tragflächen 23 der Tragteile 20 formschlüssig mit den Schenkeln 52 zusammenwirken.

Wie besonders Fig. 2 und Fig. 3 zeigt, sind die Schenkel 52 zu diesem Zweck an ihrer Unterseite mit einer Ausnehmung 53 ausgestattet, von der die Tragflächen 23 der Tragteile 20 nahezu spielfrei - wobei die spielfreie Abstimmung zwischen den Tragflächen 23 und den Ausnehmungen 53 keine Notwendigkeit darstellt - zwischen deren Randleisten 54 aufgenommen werden, so daß die Ablagen 50 sowohl in Einschubrichtung in den Innenraum als auch in Gegenrichtung dazu formschlüssig gehalten sind.

Das formschlüssige Ineinandergreifen der Tragflächen 23 und der Ausnehmungen 53 wird dabei einerseits durch die Schwerkraft der Ablagen hervorgerufen, aber andererseits zusätzlich noch von den an den Tragteilen 20 angeordneten, federnden Zungen 27 unterstützt, von denen insbesondere die kürzere Zone der Zungen 27 auf den ihr zugewandten Abschnitt der Schenkel 52 eine Kraftkomponente ausübt, die den Formschluß zwischen den Tragflächen 23 und den Ausnehmungen 53 kraftschlüssig sichert. Genauso sind die federnden Zungen 27 in der Lage, in gewissem Umfang Breitentoleranzen des Innenraums abzufangen, so daß die Ablage so zur Breite des Innenraums ausmittelt und in dieser Lage stabilisiert ist.

Die im rückwärtigen Bereich des Innenraums angeordneten Tragteile 40 nehmen die ihnen zugeordneten Abschnitte der Schenkel 52 der Ablagen 50 in den von den zueinander beabstandeten Platten 42 und 43 gebildeten Zwischenraum auf. Das Einführen der Ablagen 50 in den Zwischenraum ist dabei durch den Fortsatz 46 in der Weise unterstützt, daß die zu montierende Ablage 50 in einem ersten Montageschritt dort abgelegt wird und somit aufgrund der höhengleichen Anbindung des Fortsatzes 46 an die tieferliegende Platte 42 automatisch in der richtigen Höhenlage positioniert ist. Die in den Zwischenraum eingeschobene Ablage 50 wird in ihrer Endlage von dem an der höher liegenden Platte 43 angeordneten Wulst 45 zusätzlich durch einen Art Klemmeffekt bezüglich des im zugeordneten Abschnitt des Schenkels 52 gehalten.

Außerdem bewirkt der die Abschnitte der Schenkel 52 aufnehmende Zwischenraum an den Tragteilen 40 einen Formschluß vertikal zur Einschubrichtung der Ablagen 50, so daß diese gegen ein Kippen um das durch die Tragfläche 23 der Tragteile 20 gebildete Auflager gesichert sind.

Die Tragteile 20 und 40 sind gemäß dem Ausführungsbeispiel einstückig aus Kunststoff-Spritzguß hergestellt, wobei aber auch eine mehrstückige Ausführungsform in anderer Herstellweise denkbar wäre.

## Patentansprüche

1. Möbel bzw. Kühlmöbel (10) mit in seinem Innenraum angeordneten Ablagen (50), die an ihren Rändern (52) von Tragteilen (20) gestützt sind, dessen stützende Abschnitte (23) die Ablagen (50) aufgrund ihres Gewichts formschlüssig in und gegen ihre Einschubrichtung in den Innenraum halten, **dadurch gekennzeichnet**, daß die Tragteile (20) an den Seitenwänden (13) des Innenraums vorgesehen sind und die stützenden Abschnitte (23) in an der Unterseite der Ablagen (50) angeordnete Ausnehmungen (53) formschlüssig eingreifen und daß Mittel (27) vorgesehen sind, die auf die Ablagen (50) im Bereich der Tragteile (20) eine zusätzliche, die formschlüssige Verbindung unterstützende und kraftschlüssig sichernde Kraft ausüben.

2. Möbel nach Anspruch 1, dadurch gekennzeichnet, daß die Mittel zur Ausübung der zusätzlichen Kraft als ein am Tragteil (20) angeordneter Kraftspeicher ausgebildet sind.

3. Möbel nach Anspruch 2, dadurch gekennzeichnet, daß der Kraftspeicher durch als horizontal voneinander beabstandete federnde Zungen (27) ausgebildet ist, welche an einer vom freien Ende des stützenden Abschnitts (23) abgewandten und im wesentlichen senkrecht zu diesem angeordneten Wand (24) mit von dem stützenden Abschnitt (23) abgekehrter Zungenwurzel (28) mitangeformt sind.

4. Möbel nach Anspruch 3, dadurch gekennzeichnet, daß die federnden Zungen (27) zwei Zonen aufweisen, von denen die ihrer Wurzel (28) zugewandte, längere Zone von der Wand (24) weggekrümmt ist, während die sich daran anschließende, kürzere Zone, zur Wand (24) hin abgewinkelt ist.

5. Möbel nach Anspruch 4, dadurch gekennzeichnet, daß die zur Wand (24) hin abgebogene Zone, hinsichtlich einer Vertikalen, eine stärkere Abwinklung als die der Zungenwurzel (28) zugekehrte Zone aufweist.

6. Möbel nach einem der Ansprüche 3 bis 5, dadurch gekennzeichnet, daß die Wand (24) im Bereich der Zungen (27) mit Freisparungen (31) ausgestattet ist, in die die Zungen (27) bei Belastung eintauchen.

7. Möbel nach Anspruch 1, dadurch gekennzeichnet, daß die Tragteile (20) im Bereich der Öffnung des Innenraums angeordnet sind.

## Claims

1. Furniture item or cooling cabinet (10) with storage surfaces (50), which are arranged in its interior chamber and supported at their rims (52) by carrier parts (20), the supporting portions (23) of which retain the storage surfaces (50) shape-lockingly by reason of their weight and against their direction of insertion into the interior chamber, characterised thereby, that the carrier parts (20) are provided at the side walls (13) of the interior chamber and the supporting portions (23) engage shape-lockingly into recesses (53) arranged at the underside of the storage surfaces (50) and that means (27) are provided, which exert an additional force, which enhances the shape-locking connection and secures it force-lockingly, on the storage surfaces (50) in the region of the carrier parts (20).

2. Furniture item according to claim 1, characterised thereby, that the means for the exertion of the additional force are constructed as a force storage device arranged at the carrier part (20).

3. Furniture item according to claim 2, characterised thereby, that the force storage device is constructed as resilient tongues (27), which are spaced horizontally one from the other and also shaped on at a wall (24), which is remote from the free end of the supporting portion (23) and arranged substantially perpendicularly thereto, by a tongue root (28) facing away from the supporting portion (23).

4. Furniture item according to claim 3, characterised thereby, that the resilient tongues (27) display two zones, of which the longer zone facing its root (28) is curved away from the wall (24), whilst the shorter zone adjoining thereat is bent over towards the wall (24).

5. Furniture item according to claim 4, characterised thereby, that the zone, which is bent over towards the wall (24), displays a stronger bending-over with respect to a vertical line than the zone facing the tongue root (28).

6. Furniture item according to one of the claims 3 to 5, characterised thereby, that the wall (24) is equipped with clearance recesses (31), into which the tongues (27) enter when loaded, in the region of the tongues (27).

7. Furniture item according to claim 1, characterised thereby, that the carrier parts (20) are arranged in the region of the opening of the interior chamber.

## Revendications

1. Meuble, voire meuble frigorifique (10) avec, disposées dans la chambre intérieure de celui-ci, des étagères (50) qui sont supportées au niveau de leurs bords (52) par des éléments de support (20) dont les parties porteuses (23) retiennent les étagères (50) par leur poids, par complémentarité de formes, dans la direction de mise en place des étagères dans la chambre intérieure et dans la direction opposée, caractérisé par le fait que les éléments de support (20) sont prévus sur les parois latérales (13) de la chambre intérieure et que les parties porteuses (23) s'engagent par complémentarité de formes dans des évidements (53) aménagés dans la face inférieure des étagères (50) et par le fait qu'il est prévu des moyens (27) qui exercent sur les étagères (50), dans la région des éléments de support (20), une force supplémentaire renforçant la liaison par complémentarité de formes et assurent un blocage par serrage.

2. Meuble selon la revendication 1, caractérisé par le fait que les moyens pour exercer la force supplémentaire sont réalisés sous la forme d'un accumulateur de force disposé sur l'élément de support (20).

3. Meuble selon la revendication 2, caractérisé par le fait que l'accumulateur de force est formé de languettes (27) élastiques espacées les unes des autres dans la direction horizontale qui sont liées d'une pièce par un pied de languette (28) éloigné de la partie porteuse (23) à une paroi (24) éloignée de l'extrémité libre de la partie porteuse (23), qui s'étend sensiblement perpendiculairement à ladite partie porteuse.

4. Meuble selon la revendication 3, caractérisé par le fait que les languettes élastiques (27) présentent deux zones parmi lesquelles la zone la plus longue tournée vers le pied (28) de languette est pliée dans la direction opposée à la paroi (24) tandis que la zone plus courte qui lui fait suite est pliée en direction de la paroi (24).

5. Meuble selon la revendication 4, caractérisé par le fait que, par rapport à une verticale, la zone pliée en direction de la paroi (24) est plus fortement pliée que la zone tournée vers le pied de languette (28).

6. Meuble selon une des revendications 3 à 5, caractérisé par le fait que la paroi (24), dans la région des languettes (27), est pourvue de dégagements (31) dans lesquels les languettes (27) rentrent lorsqu'elles sont sollicitées.

7. Meuble selon la revendication 1, caractérisé par le fait que les éléments de support (20) sont disposés dans la région de l'ouverture de la chambre intérieure.
